# EUROPÄISCHE PATENTSCHRIFT

(11) **EP 3 118 527 B1**
(45) Veröffentlichungstag und Bekanntmachung des Hinweises auf die Patenterteilung: **30.01.2019**
(21) Anmeldenummer: 16178231.3
(22) Anmeldetag: 06.07.2016
(51) Int. Cl.: H05B 6/64, F24C 15/32

(54) **Verfahren zum garen und aromatisieren von Gargut**
METHOD FOR COOKING AND FLAVOURING OF PRODUCTS TO BE COOKED
PROCEDE DE CUISSON ET AROMATISATION DE PRODUITS CUITS

(30) Priorität: 14.07.2015 DE 102015111377
(43) Veröffentlichungstag der Anmeldung: 18.01.2017
(73) Patentinhaber: Miele & Cie. KG, 33332 Gütersloh (DE)
(72) Erfinder: Becker, Torben, 33613 Bielefeld (DE); Hoffmeister-Paul, Astrid, 32052 Herford (DE); Metz, Thomas, 32257 Bünde (DE)

(56) Entgegenhaltungen:
- EP-A1- 0 780 078
- EP-A1- 1 767 860
- EP-A1- 2 606 776
- DE-A1-102013 108 992
- DE-A1-102014 114 537
- DE-U1-202011 005 264
- US-A1- 2014 373 728

## Beschreibung

Die vorliegende Erfindung betrifft ein Verfahren zum Garen und Aromatisieren von Gargut unter Verwendung eines Gargerätes mit einem Dampferzeuger.

Im Stand der Technik ist es bekannt geworden, beim Zubereiten und Garen von Lebensmitteln Aromen beispielsweise in Form von Ölen auf das Lebensmittel bzw. das Gargut aufzubringen, um das Lebensmittel bzw. das Gargut entsprechend zu aromatisieren. Beispielsweise ist mit der DE 10 2013 108 992 A1 ein Verfahren zum Garen und Aromatisieren von Gargut in einem Garraum eines Gargeräts und ein entsprechendes Gargerät bekannt geworden, wobei ein über eine Heizeinrichtung aufheizbarer Extraktionsbehälter vorgesehen ist. In den Extraktionsbehälter wird in Wasser gelöstes Extrakt eingefüllt. Anschließend wird während des Garens das Wasser und das darin gelöste Extrakt erwärmt und verdampft. Der aromatisierte Dampf wird in den Garraum hinein geleitet. Das bekannte Verfahren funktioniert an sich.

Die Dokumente US 2014/373728 A1, EP 2 606 776 A1 und DE 10 2014 114537 A1 offenbaren weitere Verfahren zum Garen und Aromatisieren von Gargut.

Es ist deshalb die Aufgabe der vorliegenden Erfindung, ein Verfahren zum Garen und Aromatisieren von Gargut zur Verfügung zu stellen, bei welchem ein geringerer Aufwand getrieben werden muss und welches gegebenenfalls flexibler einsetzbar ist.

Diese Aufgabe wird durch ein erfindungsgemäßes Verfahren mit den Merkmalen des Anspruchs 1 gelöst. Bevorzugte Weiterbildungen sind Gegenstand der Unteransprüche. Weitere Vorteile und Merkmale der vorliegenden Erfindung ergeben sich aus der allgemeinen Beschreibung und der Beschreibung der Ausführungsbeispiele.

Das erfindungsgemäße Verfahren dient zum Garen und Aromatisieren von Gargut und wird unter Verwendung einer wenigstens ein Aromamittel enthaltenen Aromaeinheit und eines Gargerätes mit einem Dampferzeuger durchgeführt. Dabei ist über wenigstens eine erste Dampfeinlassdüse des Gargeräts Dampf in den Garraum des Gargeräts einleitbar. Der von dem Dampferzeuger erzeugte Dampf wird von der ersten Dampfeinlassdüse direkt in die Aromaeinheit geleitet und nimmt in der Aromaeinheit Aromamittel auf und wird dann dem Gargut zugeleitet.

Das erfindungsgemäße Verfahren hat viele Vorteile. Ein erheblicher Vorteil des erfindungsgemäßen Verfahrens besteht darin, dass der vom Dampferzeuger erzeugte Dampf direkt in die Aromaeinheit geleitet wird. Dadurch kann an dem Dampferzeuger Wasser ohne Aromamittel oder Aromaextrakte eingesetzt werden. Es wird bevorzugt reiner Dampf erzeugt, der dann von der Dampfeinlassdüse direkt in die Aromaeinheit hineingeleitet wird. In der Aromaeinheit nimmt der eingeleitete Dampf Aromamittel auf und wird dann als aromatisierter Dampf dem Gargut zugeleitet. Das bedeutet, dass der Dampf erst in der Aromaeinheit Aromamittel aufnimmt. Dadurch wird eine Kontaminierung bzw. eine Aromenverschleppung zuverlässig verhindert. Der Dampferzeuger und die Zuleitungen selbst bleiben frei von Aromamitteln. Dadurch kann eine Aromenverschleppung von einem Garvorgang zum nächsten Garvorgang zuverlässig vermieden werden, da der Dampferzeuger und die sich daran anschließenden Leitungen immer nur den reinen Dampf erzeugen bzw. leiten.

Vorzugsweise wird das Aromamittel durch den Dampf aus einem Aromaträger herausgelöst und/oder wird von dem Dampf mitgerissen. Gargeräte, die wenigstens auch über einen Dampferzeuger als Heizquelle verfügen, eignen sich in besonderem Maße zum Aromatisieren und Garen von Gargut. Die Dampfquelle erzeugt einen mit hoher Geschwindigkeit austretenden Dampf, der zum Mitreißen und/oder Lösen von Aromamitteln aus den Aromaträger heraus geeignet ist. Dadurch kann auf einfache Art und Weise Aromamittel in den Garraum eingebracht und zu dem Gargut geleitet werden.

Vorzugsweise wird das Gargut zunächst auf eine Mindesttemperatur erwärmt. Vorzugsweise wird erst nach dem Erreichen der Mindesttemperatur aromatisiert. Das bedeutet, dass erst nachdem das Gargut bzw. die Oberfläche des Garguts die Mindesttemperatur erreicht hat, Dampf durch die erste Dampfeinlassdüse in die Aromaeinheit geleitet wird, um den Dampf zu aromatisieren und den aromatisierten Dampf zu dem Gargut zu leiten.

Es ist vorteilhaft, wenn das Gargut bzw. dessen Oberfläche zunächst auf eine Mindesttemperatur erwärmt wird. Es hat sich nämlich herausgestellt, dass eine Aromatisierung von Gargut bei Überschreiten einer Mindesttemperatur effektiver ist. Die Mindesttemperatur kann von den vorliegenden Randbedingungen abhängen und insbesondere auch durch das Gargut beeinflusst werden. Möglich sind Mindesttemperaturen von 15 °C, 20 °C, 30 °C, 40 °C oder 50 °C oder sogar mehr.

Besonders bevorzugt wird aromatisierter Dampf im Wesentlichen nur in den Garraum eingeleitet, wenn das Gargut eine Oberflächentemperatur von kleiner als 95 °C und insbesondere <90 °C aufweist.

Besonders bevorzugt wird das Gargut wenigstens teilweise durch eine Strahlungsheizquelle des Gargeräts auf die Mindesttemperatur erwärmt. Vorzugsweise wird beispielsweise bei einem Backofen als Gargerät zunächst mit einem Oberhitzeheizkörper und/oder einem Unterhitzeheizkörper das Gargut erwärmt, um die Mindesttemperatur zu erreichen. Möglich ist es auch, dass ein Umluftheizkörper eingesetzt wird, um das Gargut auf die Mindesttemperatur zu erwärmen.

Es ist möglich und bevorzugt, dass der Strahlungsheizkörper zum Erwärmen und/oder zum Garen dient. Beispielsweise kann das Gargerät als Backofen ausgeführt sein und über eine zusätzliche Dampffunktion verfügen. Es ist aber auch möglich, einen Dampfgarer zu verwenden, der gegebenenfalls einen zusätzlichen Strahlungsheizkörper aufweist.

In bevorzugten Weiterbildungen wird das Gargut wenigstens teilweise durch Dampf auf die Mindesttemperatur erwärmt, der durch eine zweite Dampfeinlassdüse als insbesondere reiner Dampf unmittelbar oder direkt in den Garraum strömt oder eingeleitet wird. Bei einer solchen Ausgestaltung kann durch die zweite Dampfeinlassdüse gegebenenfalls jederzeit reiner Dampf unmittelbar oder direkt in den Garraum strömen, um das Gargut zu garen und/oder zunächst auf die Mindesttemperatur zu bringen. Es ist auch möglich, dass mit der zweiten Dampfeinlassdüse Dampf in den Garraum eingebracht wird, nachdem das Aromatisieren weitgehend oder vollständig beendet ist.

In bevorzugten Weiterbildungen ist ein Strömungsweg durch die erste Dampfeinlassdüse und/oder durch die zweite Dampfeinlassdüse abschaltbar oder blockierbar. Vorzugsweise wird ein Strömungsweg durch die erste Dampfeinlassdüse während des Erwärmens auf die Mindesttemperatur abgeschaltet oder blockiert. Dadurch kann vermieden werden, dass Aromamittel in den Garraum eingebracht wird, solange das Gargut noch nicht die Mindesttemperatur erreicht hat.

Es ist auch bevorzugt, dass die zweite Dampfeinlassdüse während des Aromatisierens abgeschaltet oder blockiert ist. Dabei kann für jede Dampfeinlassdüse jeweils ein separater Dampferzeuger vorgesehen sein, der entsprechend betrieben wird. Möglich ist es aber auch, dass ein gemeinsamer Dampferzeuger vorgesehen ist, dem die beiden über jeweils ein Ventil schaltbaren Dampfeinlassdüsen nachgeordnet sind.

In bevorzugten Weiterbildungen erfolgt die Aromatisierung des Garguts bei Temperaturen einer Oberfläche des Garguts unterhalb einer Grenztemperatur. Dabei ist es bevorzugt, dass bei Temperaturen einer Oberfläche des Gargutes unterhalb der Grenztemperatur Dampf durch die der Aromaeinheit zugeordnete erste Dampfeinlassdüse durchgeleitet wird. Insbesondere wird eine Grenztemperatur von kleiner 95° und vorzugsweise von kleiner 90° gewählt. Es hat sich herausgestellt, dass bei höheren Temperaturen als der Grenztemperatur die Aromatisierung weniger effektiv ist oder gar nicht wirkt. Es ist möglich, dass während der Aromatisierungsphase Dampf durch die erste Dampfeinlassdüse und durch die zweite Dampfeinlassdüse geleitet wird. Dann wird zum Teil reiner Dampf in den Garraum eingelassen, während zum anderen Teil Dampf durch die Aromaeinheit geleitet wird, um dort Aromamittel aufzunehmen.

In bevorzugten Weiterbildungen wird zur homogenen oder zu homogeneren Verteilung des Aromas bzw. des Aromamittels in dem Garraum ein Gebläse des Gargeräts eingesetzt. Dadurch kann eine noch weitgehendere Homogenisierung erreicht werden. Dabei ist es möglich, dass das Gebläse des Gargeräts bei der Aromatisierung mit einer anderen Umwälzleistung oder Umwälzart betrieben wird als bei herkömmlichen Betriebsarten. Dabei sind beispielsweise ein impulsartiger Betrieb (Ein-Aus-Ein-Aus-...) und/oder auch ein alternierender Betrieb (Vor-Rück-Vor-Rücklauf) des Gebläses möglich, um eine homogenere Aromaverteilung zu bewirken.

Vorzugsweise wird bei Start eines Garverfahrens mit vorgesehener Aromatisierung des Garguts die Art des Gargutes abgefragt und/oder vorgegeben. Beispielsweise kann bei jedem Programmstart bzw. Start des Garverfahrens die Abfrage erfolgen, ob eine Aromatisierung erfolgen soll und/oder ob ein Automatikprogramm durchgeführt werden soll.

In besonders bevorzugten Ausgestaltungen hängt eine durch die Aromaeinheit durchgeleitete Dampfmenge von der Art des Gargutes ab. Insbesondere hängt eine durch die Aromaeinheit durchgeleitete Dampfmenge, während eine Oberflächentemperatur des Garguts oberhalb der Mindesttemperatur und unterhalb der Grenztemperatur liegt, von der Art des Garguts ab. Das bedeutet, dass die zur Aromatisierung eingesetzte Dampfmenge von der Art des Gargutes abhängt. Vorzugsweise hängt die durch die Aromaeinheit durchgeleitete Dampfmenge auch von der Aromaart ab. Unterschiedliche Aromastoffe wirken unterschiedlich stark, sodass eine Anpassung der Menge des aromatisierten Dampfs vorteilhaft ist.

Vorzugsweise wird bei Start eines Garverfahrens eine Intensität der Aromatisierung abgefragt. Insbesondere ist eine Intensität der Aromatisierung über ein Einstellelement wie zum Beispiel einen Schiebe- oder Drehregler einstellbar. Ein solches Einstellelement kann auch auf einem Touchscreen als Slider vorgesehen sein. Möglich ist es auch +/--Taster vorzusehen, um die Intensität der Aromatisierung einzustellen.

In vorteilhaften Ausgestaltungen wird die Intensität der Aromatisierung über die durch die Aromaeinheit durchgeleitete Dampfmenge eingestellt. Dabei wird insbesondere die Oberflächentemperatur des Gargutes berücksichtigt. Deshalb kann die durch die Aromaeinheit durchgeleitete Dampfmenge in bevorzugten Temperaturbereichen eingestellt werden.

Die durch die Aromaeinheit durchgeleitete Dampfmenge kann insbesondere auch von dem Aromamittel abhängen. Vorzugsweise hängt die durch die Aromaeinheit durchgeleitete Dampfmenge auch von der Geräteart und der Garraumgröße des Gargeräts ab. So wird regelmäßig bei größeren Garräumen eine größere Menge an Dampf durch die Aromaeinheit durchgeleitet.

Vorzugsweise werden die Aromaeinheit und/oder das verwendete Aromamittel automatisch zum Beispiel optisch oder per Funk erkannt. Eine solche Ausgestaltung kann auch von der Geräteart und der Garraumgröße abhängen.

In vorteilhaften Weiterbildungen werden während der Aromatisierung im Garraum angeordnete Strahlungsheizquellen auf einer Oberflächentemperatur von vorzugsweise weniger als 100 °C gehalten. Die Steuerung der Oberflächentemperatur kann empirisch über Erfahrungswerte oder gegebenenfalls auch sensorisch erfolgen.

Vorzugsweise ist nach der Entnahme des Garguts ein Reinigungsprogramm startbar, mit welchem der Garraum aufgeheizt wird, um im Garraum vorhandene Aromamittel zu neutralisieren. Besondere werden der Garraum und/oder die mit dem Aromamittel in Kontakt kommenden Oberflächen so weit aufgeheizt, dass dort eventuell vorhandenes Aromamittel umgewandelt und/oder verbrannt wird.

In allen Ausgestaltungen erfolgt die Steuerung des Garprogramms insbesondere automatisch. Dadurch kann dem Nutzer mit hoher Reproduzierbarkeit ein möglichst gleiches Endergebnis ermöglicht werden.

Insbesondere wird zur Aromatisierung ein schneller Luftstrom oder Dampfstrom eingesetzt, der gelöstes Aromamittel aufnimmt oder mitreißt und möglichst homogen in dem Garraum verteilt bzw. zu dem Gargut leitet.

Die Intensität der Aromatisierung wird insbesondere durch die Aromaart, die Gargutart und dessen Fettanteil sowie dessen Wasseraufnahme und Wasserabgabe und durch die Aromamenge, die Geräteart und die Garraumgröße beeinflusst.

Ein Automatikprogramm zur automatischen Aromatisierung und Garung von Gargut ermöglicht eine zuverlässige und einfache Bedienung. Die Gargeräteart und die Garraumgröße sind vorzugsweise in der Programmsteuerung hinterlegt.

Beim Programmstart kann der Benutzer nun ein gewünschtes Automatikprogramm auswählen und gegebenenfalls zusätzlich noch eine Aromatisierung anwählen, sofern die Aromatisierung nicht direkt schon Bestandteil des Automatikprogramms ist. Anschließend kann der Benutzer eine gewünschte Aromaintensität einstellen. Danach wird die auf das Gargut aufzubringende Aromamenge programmgesteuert und in Abhängigkeit von der Temperatur der Oberfläche des Garguts eingebracht. Durch die Steuerung der Menge und des zeitlichen Verlaufs kann die Geschmacksintensität beeinflusst werden.

Vorzugsweise erfolgt die Aromatisierung, solange die Oberflächentemperatur geringer als eine Grenztemperatur ist und erst nach Überschreiten einer Mindesttemperatur.

Nach dem Programmende und der Entnahme des Garguts kann gegebenenfalls automatisch ein De-Aromatisierungs-Programm durchgeführt werden, bei dem die innen liegenden Heizkörper und/oder der Garraum und/oder die Halterungseinrichtung zur Aufnahme einer Aromaeinheit über eine bestimmte Zeitdauer einer ausreichend hohen Temperatur ausgesetzt werden, um eine Zerstörung und/oder Umwandlung der restlichen Aromastoffe bzw. Aromamittel in dem Garraum zu erreichen.

Weitere Vorteile und Merkmale der vorliegenden Erfindung ergeben sich aus den Ausführungsbeispielen, die im Folgenden mit Bezug auf die beiliegenden Figuren erläutert werden.

In den Figuren zeigen:
- Figur 1: eine perspektivische Ansicht eines Gargeräts;
- Figur 2: eine perspektivische Ansicht eines Backofens;
- Figur 3: einen schematischen Querschnitt eines Gargeräts;
- Figur 4: einen schematischen Querschnitt durch eine Halterungseinrichtung mit einer Aromaeinheit;
- Figur 5: einen Querschnitt entlang der Linie A-A aus Figur 4;
- Figur 6: einen schematischen Querschnitt durch eine andere Halterungseinrichtung mit einer Aromaeinheit;
- Figur 7: noch einen schematischen Querschnitt durch eine weitere Halterungseinrichtung mit einer Aromaeinheit;
- Figur 8: einen schematischen Querschnitt durch noch eine weitere Halterungseinrichtung mit einer Aromaeinheit; und
- Figur 9: einen zeitlichen Verlauf einer Garguttemperatur bei einem Garvorgang.

Figur 1 zeigt eine schematische perspektivische Ansicht eines Gargeräts 100, welches über einen Backofen verfügt. Der Backofen 20 ist über eine Tür 22 verschlossen. Das Garsystem 100 bzw. das Gargerät 1 aus Figur 1 verfügen weiterhin über ein Kochfeld 21. Bedienelemente 24 und eine Anzeige 25 dienen zur Steuerung und zur Anzeige der Betriebszustände. Die Anzeige 25 kann auch als Touchscreen ausgeführt sein, sodass durch Berühren von grafisch dargestellten Schaltflächen oder dergleichen eine Auswahl der Betriebszustände möglich ist. Beispielsweise kann ein Einstellelement 19 wie ein Slider auch grafisch auf dem Touchscreen 25 angezeigt werden.

Das Gargerät 1 aus Figur 1 eignet sich zur Aromatisierung während des Garvorgangs. Die konstruktiven Details des Verfahrensablaufs werden im Folgenden erläutert.

Figur 2 zeigt eine ebenfalls schematische perspektivische Darstellung eines Backofens 20 als Gargerät 1. Hier ist der Backofen 20 als Einbaugerät ausgeführt. Die geöffnete Tür 22 erlaubt einen Blick in den Garraum 3 hinein, von dem eine Garraumwandung 26 erkennbar ist.

Figur 3 zeigt eine stark schematische Darstellung eines Gargeräts 1 in einem Querschnitt, wobei der Garraum 3 über eine verschließbare Tür 22 geöffnet werden kann.

In dem Garraum 3 ist auf einem Backblech oder dergleichen stark schematisch ein Gargut 2 abgebildet, welches bei einem Garvorgang in dem Gargerät 1 wahlweise aromatisiert werden kann.

Das Gargerät 1 ist Teil eines Garsystems 100 und umfasst neben dem Gargerät 1 noch eine Halterungseinrichtung 30, in der eine Aromaeinheit 50 angeordnet ist.

Die Halterungseinrichtung 30 ist hier an eine Koppeleinrichtung 10 in dem Garraum 3 gekoppelt und kann vom Benutzer jederzeit mit wenigen Handgriffen aus dem Garraum 3 entnommen werden.

Der Garraum 3 weist eine Garraumdecke 11 auf. An der Rückwand 15 ist ein Gebläse 18 vorgesehen, welches über einen Motor 23 antreibbar ist. Gegebenenfalls ist an dem Gebläse ein Ringheizkörper vorgesehen, um im Umluftbetrieb die Luft zu erwärmen.

Jedenfalls verfügt das Gargerät 1 hier über einen Oberhitzeheizkörper 14 als Strahlungsheizquelle 9. Weiterhin ist ein Dampferzeuger 4 vorgesehen, der über eine Strömungsverbindung 17 und über ein steuerbares und schaltbares Ventil 8 mit einer Dampfeinlassdüse 6 in Strömungsverbindung steht.

Die Dampfeinlassdüse 6 ist in einem mittleren Bereich der Garraumdecke vorgesehen und ist so angeordnet, dass der aus der Dampfeinlassdüse 6 austretende Dampf direkt und unmittelbar in die Halterungseinrichtung 30 eingeleitet wird.

Zusätzlich ist eine zweite Dampfeinlassdüse 7 vorgesehen, die hier an der Rückwand 15 des Garraums angeordnet ist und diese durchtritt. Auch die zweite Dampfeinlassdüse 7 ist über ein zugeordnetes und steuerbares Ventil 8 ein- und ausschaltbar. Das bedeutet, dass der aus der zweiten Dampfeinlassdüse 7 austretende Dampf 5 bei Bedarf zu- und abgeschaltet werden kann. Gleichfalls kann der aus der ersten Dampfeinlassdüse 6 austretende Dampf ein- und ausgeschaltet werden.

Die Halterungseinrichtung 30 verfügt über einen Halterungskörper 31, an dem eine Aufnahmekammer 32 und eine Zerstäubereinrichtung 33 ausgebildet sind.

Die Aufnahmekammer 32 ist so bemessen, dass dort eine Aromaeinheit 50 vorzugsweise passgenau einsetzbar ist.

Die erste Dampfeinlassdüse 6 und die Halterungseinrichtung 30 mit der Aromaeinheit 50 sind so positioniert, dass der aus der ersten Dampfeinlassdüse 6 austretende Dampf durch die Aromaeinheit 50 durchgeleitet wird und schließlich als aromatisierter Dampf 16 aus der Halterungseinrichtung 30 austritt. Dabei wird der austretende aromatisierte Dampf 16 durch die Zerstäubereinrichtung 33 der Halterungseinrichtung 30 zerstäubt, sodass eine homogene Verteilung des aromatisierten Dampfs 16 in dem Garraum 3 erreicht wird.

Gegebenenfalls kann zur weiteren Erhöhung der Homogenität das Gebläse 18 gegebenenfalls in unterschiedlichen Drehrichtungen alternierend betätigt werden.

Das Gargerät 1 ermöglicht durch die zwei Dampfeinlassdüsen 6, 7 und durch die Strahlungsheizquelle 9 als Oberhitzeheizkörper 14 und durch die Halterungseinrichtung 30 mit der Aromaeinheit 50 eine gezielte Aromatisierung des Garguts 2. Dabei können unterschiedliche Verfahrensabläufe realisiert werden, da unabhängig von einer Aromatisierung durch aromatisierten Dampf 16 auch mit Dampf aus der zweiten Dampfeinlassdüse 7 geheizt werden kann. Unabhängig von einer Beheizung über Dampf kann auch über den Oberhitzeheizkörper oder über andere Strahlungsheizquellen, wie sie bei Backöfen üblich sind, der Garraum beheizt werden.

Figur 4 zeigt eine Ausgestaltung der Halterungseinrichtung 30 in einem seitlichen Querschnitt, wobei in der Aufnahmekammer 32 der Halterungseinrichtung 30 eine Aromaeinheit 50 abgebildet ist. Die Aromaeinheit 50 kann dicht in der Aufnahmekammer 32 der

Halterungseinrichtung 30 angeordnet werden. Der durch die erste Dampfeinlassdüse 6 zugeführte Dampf wird auf bzw. in die Aromaeinheit 50 hineingeleitet. Die Aromaeinheit 50 besteht aus einem Aromamittel 52 und einem Aromaträger 51 und gegebenenfalls weiteren Bestandteilen. Hier ist schematisch dargestellt, dass der Aromaträger 51 das Aromamittel 52 im Inneren aufnimmt. Möglich ist es beispielsweise, dass ein geeignetes Lebensmittel als Aromaträger 51 mit dem Aromamittel 52 getränkt ist. Durch den schnell darauf strömenden Dampf aus der ersten Dampfeinlassdüse 6 wird das Aromamittel 52 ausgelöst und/oder mitgerissen. Hier sind seitliche Fluidauslässe 37 abgebildet, die Teil einer Zerstäubereinrichtung 33 sein können.

Figur 5 zeigt den Querschnitt A-A aus Figur 4 und stellt eine Draufsicht auf die Halterungseinrichtung 30 und die darin in der Aufnahmekammer 32 aufgenommenen Aromaeinheit 50 dar. Hier sind die seitlichen Auslasswandungen 38 erkennbar, in denen jeweils eine Vielzahl von Fluidauslässen 34 vorgesehen sind, die als Zerstäubereinrichtung 33 dienen.

Figur 6 zeigt eine Ausgestaltung der Halterungseinrichtung 30, die im Garraum 3 an eine Koppeleinrichtung 10 angekoppelt ist. Hier werden seitliche überstehende Stege der Halterungseinrichtung 30 bzw. des Halterungskörpers 31 in entsprechende Schlitze an der Koppeleinrichtung 10 eingebracht.

Die Koppeleinrichtung 10 kann so angeordnet sein, dass eine Montage der Halterungseinrichtung 30 ohne Kollision mit dem Oberhitzeheizkörper 14 möglich ist. In Figur 6 ist erkennbar, dass eine Unterkante 12 der Koppeleinrichtung 10 deutlich weiter oben angeordnet ist als eine Unterkante 13 des Oberhitzeheizkörpers 14. Das bedeutet, dass ohne eingesetzte Halterungseinrichtung 30 die vollständige freie Arbeitshöhe in dem Garraum zur Verfügung steht. Je nach Ausgestaltung und Höhe der Halterungseinrichtung 30 wird sich bei Wahl der Aromatisierung die verfügbare Höhe des Garraums 3 etwas verringern.

Figur 7 zeigt eine Ausgestaltung, bei der die Halterungseinrichtung 30 ebenfalls an der Garraumdecke 11 angebracht ist. Hier besteht die Halterungseinrichtung 30 aus einem Halterungskörper 31 und einem Abschlussdeckel 40, der unten an das offene Ende der Halterungseinrichtung 30 anschraubbar ist. Ein Befestigungsmittel 35 wie ein Gewinde oder dergleichen kann zur Befestigung des Abschlussdeckels 40 an dem Halterungskörper 31 dienen. In dem Inneren der Halterungseinrichtung 30 ist eine Aufnahmekammer 32 ausgebildet, in der eine Aromaeinheit zu erkennen ist. In dem Deckel bzw. Abschlussdeckel 40 der Halterungseinrichtung 30 sind mehrere Fluidauslässe 37 an einer Auslasswandung 38 vorgesehen. Über die Fluidauslässe 37 wird der austretende aromatisierte Dampf zuverlässig zerstäubt, sodass eine Tropfenbildung und ein Abtropfen des Aromamittels auf das Gargut zuverlässig verhindert werden. Ein auf das Gargut fallender Tropfen könnte zu einer lokal zu starken Aromatisierung führen.

Zusätzlich eingezeichnet ist in der Zerstäuberkammer ein Öffnungselement 41 bzw. mehrere Öffnungselemente 41, die hier in die untere Wandung der Aromaeinheit 50 einstechen und diese damit öffnen. Von oben greifen entsprechende Öffnungselemente in die obere Wandung der Aromaeinheit 50 ein, sodass der von oben durch die Dampfeinlassdüse 6 in die Aromaeinheit 50 eintretende Dampf durchgeleitet wird und unten aus der Aromaeinheit 50 austritt und durch die Zerstäubereinrichtung 33 mit der Zerstäuberkammer 36 und dem Fluidauslass 37 zuverlässig zerstäubt wird.

Figur 8 zeigt eine Variante, bei dir die Halterungseinrichtung 30 ebenfalls an der Garraumdecke 11 eines hier nicht weiter dargestellten Gargeräts 1 angebracht ist. Der Halterungskörper 31 ist hier mit der Koppeleinrichtung 10 beispielsweise verschraubt, um die Halterungseinrichtung 30 zuverlässig in dem Garraum 3 aufzunehmen.

In dem Aufnahmeraum 32 der Halterungseinrichtung 30 ist ein Behälter 54 der Aromaeinheit 50 zu erkennen. Im Inneren des Behälters 54 ist der Aromaträger 51 abgebildet, zudem von oben über die erste Dampfeinlassdüse 6 als Fluideinlass 34 der Zerstäubereinrichtung 33 reiner Dampf zugeführt wird. Der zugeführte Dampf tritt durch den Aromaträger 51 hindurch und tritt an den Öffnungselementen 41 vorbei in die Zerstäuberkammer 36 über. Am Ausgang der Zerstäuberkammer 36 ist eine Auslasswandung 38 vorgesehen, an der eine Vielzahl von Fluidauslässen 37 angeordnet ist, an denen sich dort eventuell bildende Tropfen direkt zerstäubt werden.

Die Öffnungselemente 41 im Inneren der Halterungseinrichtung 30 dienen als Hilfsmittel zur Öffnung des Behälters 54 der Aromaeinheit 50. Die Aromaeinheit 50 verfügt hier über einen Behälter 54 als aromadichte Verpackung, wobei die Aromaeinheit 50 einen stabilen Körper aufweist, der hier vorzugsweise etwa zylindrisch ausgestaltet ist. An den axialen Enden, also am oberen Ende des Behälters 54 und am unteren Ende des Behälters 54 sind an den Seiten 56, 57 Folienabschnitte 58, 59 vorgesehen, die beim Lagern der Aromaeinheit 50 für eine aromadichte Verpackung sorgen.

Soll bei einem Garvorgang das Gargut aromatisiert werden, so wird die Halterungseinrichtung 30 aus dem Garraum 3 entnommen und es wird in den Aufnahmeraum 32 der Halterungseinrichtung 30 eine Aromaeinheit 50 eingebracht. Zunächst liegt der Folienabschnitt 59 des Behälters 54 auf den spitzen Öffnungselementen 41 auf. Danach wird die Halterungseinrichtung mit der daran aufgenommenen Aromaeinheit in den Garraum 3 verbracht und der Halterungskörper 31 wird über die Befestigungsmittel 35 mit der Koppeleinrichtung 10 gekoppelt und hier beispielsweise verschraubt. Dabei drückt die Dampfeinlassdüse 6 mit dem unteren Ende zunächst gegen den Folienabschnitt 58, bis der Folienabschnitt 58 ebenso wie der Folienabschnitt 59 von den Öffnungselementen 41 durchstochen wird. Dadurch wird gewährleistet, dass beim Starten eines Garprogramms mit Aromatisierung die Aromaeinheit jedenfalls geöffnet ist.

Figur 9 zeigt ein stark schematisches Schaubild eines Verfahrensablaufs bzw. eines Temperaturverlaufs bei einem Gar- und Aromatisierungsvorgang.

Zu Beginn weist die Oberfläche des Garguts Umgebungstemperatur auf. Zunächst wird der Garraum aufgeheizt, wobei dies insbesondere über thermische Strahlungsheizquellen oder eine separate Dampferzeugungseinrichtung erfolgt. Das Ventil 8 der ersten Dampfeinlassdüse 6 ist geschlossen, solange, bis die Mindesttemperatur 71 erreicht wird.

Nach dem Erreichen der Mindesttemperatur steigt die Temperatur der Gargutoberfläche mit reduzierter Geschwindigkeit an, um eine effektive Aromatisierungsphase zur Verfügung zu stellen. In dieser zweiten Phase 82 wird vorzugsweise nur die erste Dampfeinlassdüse mit Dampf beaufschlagt, sodass der erzeugte Dampf durch die Aromaeinheit 50 hindurchtritt und mit dem Aromamittel zusammen in den Garraum des Gargeräts 1 eintritt. Während in der ersten Phase 81 keine Aromatisierung erfolgt, wird in der zweiten Phase 82 das Gargut aromatisiert.

Schließlich wird eine obere Grenztemperatur 72 erreicht. Ab dieser Temperatur ist die Aromatisierung nicht mehr so effektiv und/oder unwirksam, sodass in der dritten Phase 83 die Aromatisierung wieder beendet werden kann. Möglich ist es aber auch, weiterhin aromatisierten Dampf 16 in den Garraum 3 einzuleiten, wenn die Aromaeinheit 50 zum einmaligen Gebrauch bestimmt ist. Am Ende schließt sich eine vierte Phase 84 an, in der die Temperatur an der Oberfläche des Garguts erheblich zurückgeht. Denkbar ist es auch, am Ende des Garvorgangs eine oder die einzige Aromatisierungsphase vorzusehen. Dann wird aromatisierter Dampf 16 in den Garraum 3 geleitet, wenn die Temperatur der Gargutoberfläche wieder unterhalb der oberen Grenztemperatur 72 liegt.

Das Garsystem 100 umfasst ein Gargerät 1 und die Halterungseinrichtung 30, an der wenigstens eine Aromaeinheit 50 aufgenommen werden kann. Die Aromaeinheit 50 kann aromadicht verschlossen sein und wird insbesondere durch an der Halterungseinrichtung 30 und/oder dem Garraum vorgesehene Öffnungselemente 41 beim Einsetzen der Halterungseinrichtung 30 in den Garraum 3 geöffnet.

Durch die aromadichte Verschließung der Aromaeinheit kann das Konzentrationsverhältnis einzelner Bestandteile des Aromamittels über längere oder sogar eine lange Zeit gewährleistet werden.

Zur Aromatisierung wird Dampf von einem Dampferzeuger unmittelbar in die Halterungseinrichtung bzw. in die Aufnahmekammer der Halterungseinrichtung hinein geleitet. Dort tritt der Dampf durch die Aromaeinheit hindurch und nimmt das Aromamittel auf. Der Dampferzeuger kommt nicht mit Aromamitteln in Kontakt kommt. Eine aufwendige Reinigung ist nicht nötig.

Eine zweite Dampfeinlassdüse 7 kann dazu dienen, unabhängig von einer möglichen Aromatisierung zusätzlich frischen und reinen Dampf in den Garraum einzuleiten. Die Aromaeinheit weist insbesondere einen Behälter 54 auf, an dem aromadichte Wandungen 55 vorgesehen sind. Insbesondere zwei gegenüberliegende Enden weisen Folienabschnitte 58, 59 auf, die im Lagerungszustand aromadicht ausgeführt sind und die sich automatisch beim Einsetzen der Halterungseinrichtung 30 in den Garraum 3 öffnen lassen können.

Gegebenenfalls ist es auch möglich, dass die Aromaeinheit 50 über keine aromadichte Wandungen verfügt und von einer Umverpackung 65 umgeben ist, die geöffnet oder entfernt werden muss, wenn die Aromaeinheit 50 verwendet werden soll.

Das Gargerät 1 wird über ein Garprogramm gesteuert, sodass zu jeweils geeigneten Zeitpunkten aromatisierter Dampf und/ oder reiner Wasserdampf eingeleitet wird. Die Anzahl der Dampfstöße zur Aromatisierung hängt insbesondere von der Art des Garguts ab. Weitere Einflüsse, wie die Garraumgröße und die Gargeräteart werden bei der Programmierung berücksichtigt.

In allen Ausgestaltungen kann eine Durchspülung des Garraums reduziert oder abgeschaltet werden, wenn eine Aromatisierung erfolgt.

Nach dem Ende eines Garprogramms kann ein automatisches De-Aromatisierungs-Programm durchgeführt werden, bei dem die Innenoberfläche des Garraums und die weiteren mit dem Aromamittel in Kontakt kommenden Flächen auf eine solche Temperatur erhitzt werden, dass sich die Aromastoffe bzw. Aromamittel zersetzen. Beispielsweise kann eine Oberflächentemperatur größer 100°C oder 150°C eingestellt werden.

### Bezugszeichenliste

- 1: Gargerät
- 2: Gargut
- 3: Garraum
- 4: Dampferzeuger
- 5: Dampf, Frischdampf
- 6, 7: Dampfeinlassdüse
- 8: Ventil
- 9: Strahlungsheizquelle, Heizkörper
- 10: Koppeleinrichtung
- 11: Garraumdecke
- 12, 13: Unterkante
- 14: Oberhitzeheizkörper
- 15: Rückwand
- 16: aromatisierter Dampf
- 17: Strömungsverbindung
- 18: Gebläse
- 19: Einstellelement
- 20: Backofen
- 21: Kochfeld
- 22: Tür (Backofen)
- 23: Motor
- 24: Bedienelement
- 25: Anzeige, Touchscreen
- 26: Garraumwand
- 30: Halterungseinrichtung
- 31: Halterungskörper
- 32: Aufnahmekammer
- 33: Zerstäubereinrichtung
- 34: Fluideinlass
- 35: Befestigungsmittel, Gewinde
- 36: Zerstäuberkammer
- 37: Fluidauslass
- 38: Auslasswandung
- 40: Abschlussdeckel
- 41: Öffnungselement
- 50: Aromaeinheit
- 51: Aromaträger
- 52: Aromamittel
- 53: Lebensmittel
- 54: Behälter
- 55: aromadichte Wandung
- 56, 57: Seite
- 58, 59: Folienabschnitt
- 60: Hilfsmittel
- 61: Öffnungselement
- 65: Umverpackung
- 70: Temperaturverlauf
- 71: Mindesttemperatur
- 72: Maximaltemperatur
- 81: erste Phase
- 82: zweite Phase
- 83: dritte Phase
- 84: vierte Phase
- 100: Garsystem

## Patentansprüche

1. Verfahren zum Garen und Aromatisieren von Gargut (2) unter Verwendung einer wenigstens ein Aromamittel (52) enthaltenen Aromaeinheit (50) und eines Gargerätes (1) mit einem Dampferzeuger (4), wobei über wenigstens eine erste Dampfeinlassdüse (6) des Gargerätes (1) Dampf (5) in den Garraum (3) des Gargerätes (1) einleitbar ist, **dadurch gekennzeichnet,**
**dass** der von dem Dampferzeuger (4) erzeugte Dampf (5) von der ersten Dampfeinlassdüse (6) direkt in die Aromaeinheit (50) geleitet wird und in der Aromaeinheit (50) Aromamittel (52) aufnimmt und dann dem Gargut (2) zugeleitet wird.

2. Verfahren nach Anspruch 1, wobei das Aromamittel (52) durch den Dampf (5) aus einem Aromaträger (51) herausgelöst wird und/oder von dem Dampf (5) mitgerissen wird.

3. Verfahren nach einem der vorhergehenden Ansprüche, wobei das Gargut (2) zunächst auf eine Mindesttemperatur (71) erwärmt und danach aromatisiert wird.

4. Verfahren nach Anspruch 3, wobei das Gargut (2) wenigstens teilweise durch eine Strahlungsheizquelle (9) des Gargerätes (1) auf die Mindesttemperatur (71) erwärmt wird.

5. Verfahren nach einem der Ansprüche 3 oder 4, wobei das Gargut (2) wenigstens teilweise durch Dampf (5) auf die Mindesttemperatur (71) erwärmt wird, der durch eine zweite Dampfeinlassdüse (7) als reiner Dampf unmittelbar oder direkt in den Garraum (3) strömt oder eingeleitet wird.

6. Verfahren nach einem der Ansprüche 3 bis 5, wobei ein Strömungsweg durch die erste Dampfeinlassdüse (6) während des Erwärmens abgeschaltet oder blockiert ist.

7. Verfahren nach Anspruch 5, wobei ein Strömungsweg durch die zweite Dampfeinlassdüse (7) während des Aromatisierens abgeschaltet oder blockiert ist.

8. Verfahren nach dem vorhergehenden Anspruch, wobei die Aromatisierung des Gargutes (2) bei Temperaturen einer Oberfläche des Gargutes (2) unterhalb einer Grenztemperatur (72) erfolgt, wozu bei Temperaturen einer Oberfläche des Gargutes (2) unterhalb der Grenztemperatur (72) Dampf (5) durch die der Aromaeinheit (50) zugeordnete erste Dampfeinlassdüse (6) durchgeleitet wird.

9. Verfahren nach dem vorhergehenden Anspruch, wobei erst nach einer Vorwärmphase (81) Dampf (5) durch die der Aromaeinheit (50) zugeordnete erste Dampfeinlassdüse (6) durchgeleitet wird.

10. Verfahren nach einem der vorhergehenden Ansprüche, wobei zur homogenen Verteilung des Aromas im Garraum (3) ein Gebläse (18) des Gargerätes (1) eingesetzt wird.

11. Verfahren nach einem der vorhergehenden Ansprüche, wobei bei Start eines Garverfahrens mit vorgesehener Aromatisierung des Gargutes (2) die Art des Gargutes (2) abgefragt oder vorgegeben wird.

12. Verfahren nach dem vorhergehenden Anspruch, wobei eine durch die Aromaeinheit (50) durchgeleitete Dampfmenge von der Art des Gargutes (2) abhängt.

13. Verfahren nach einem der beiden vorhergehenden Ansprüche, wobei bei Start des Garverfahrens eine Intensität der Aromatisierung abgefragt und insbesondere über ein Einstellelement (19) wie z. B. ein Schiebe- oder Drehregler einstellbar ist.

14. Verfahren nach einem der vorhergehenden Ansprüche, wobei die Intensität der Aromatisierung über die durch die Aromaeinheit (50) durchgeleitete Dampfmenge eingestellt wird.

15. Verfahren nach einem der vorhergehenden Ansprüche, wobei die durch die Aromaeinheit (50) durchgeleitete Dampfmenge von dem Aromamittel (52) abhängt.

16. Verfahren nach einem der vorhergehenden Ansprüche, wobei die Aromaeinheit (50) und/oder das verwendete Aromamittel (52) automatisch z. B. optisch oder per Funk, erkannt werden.

17. Verfahren nach einem der vorhergehenden Ansprüche, wobei bei der Aromatisierung im Garraum (3) angeordnete Strahlungsheizquellen bei einer Oberflächentemperatur von weniger als 100°C gehalten werden.

18. Verfahren nach einem der vorhergehenden Ansprüche, wobei nach der Entnahme des Gargutes (2) ein Reinigungsprogramm startbar ist, mit welchem der Garraum (3) aufgeheizt wird, um im Garraum (3) vorhandene Aromamittel (52) zu neutralisieren.

## Claims

1. Method for cooking and flavouring food (2) using a flavouring unit (50) containing at least one flavouring agent (52) and a cooking appliance (1) comprising a steam generator (4), it being possible to introduce steam (5) into the cooking chamber (3) of the cooking appliance (1) via at least a first steam inlet nozzle (6) of the cooking appliance (1), **characterised in that** the steam (5) generated by the steam generator (4) is guided directly into the flavouring unit (50) by means of the first steam inlet nozzle (6), absorbs flavouring agent (52) in the flavouring unit (50) and is then supplied to the food (2).

2. Method according to claim 1, wherein the flavouring agent (52) is leached by the steam (5) from a flavouring carrier (51) and/or is entrained by the steam (5).

3. Method according to either of the preceding claims, wherein the food (2) is first heated to a minimum temperature (71) and subsequently flavoured.

4. Method according to claim 3, wherein the food (2) is heated to the minimum temperature (71) at least in part by means of a radiant heat source (9) of the cooking appliance (1).

5. Method according to either claim 3 or claim 4, wherein the food (2) is heated to the minimum temperature (71) at least in part by means of steam (5) that flows or is introduced directly into the cooking chamber (3) through a second steam inlet nozzle (7) in the form of pure steam.

6. Method according to any of claims 3 to 5, wherein a flow path through the first steam inlet nozzle (6) is shut off or blocked during the heating process.

7. Method according to claim 5, wherein a flow path through the second steam inlet nozzle (7) is shut off or blocked during the flavouring process.

8. Method according to the preceding claim, wherein the food (2) is flavoured at temperatures of a surface of the food (2) below a threshold temperature (72), with steam (5) being guided through the first steam inlet nozzle (6) that is associated with the flavouring unit (50) when temperatures of a surface of the food (2) are below the threshold temperature (72).

9. Method according to the preceding claim, wherein steam (5) is guided through the first steam inlet nozzle (6) that is associated with the flavouring unit (50) only after a preheating phase (81).

10. Method according to any of the preceding claims, wherein a fan (18) of the cooking appliance (1) is used for homogeneously distributing the flavouring in the cooking chamber (3).

11. Method according to any of the preceding claims, wherein the type of food (2) is requested or specified at the start of a cooking process that involves flavouring the food (2).

12. Method according to the preceding claim, wherein an amount of steam guided through the flavouring unit (50) depends on the type of food (2).

13. Method according to either of the two preceding claims, wherein, at the start of the cooking process, an intensity of the flavouring is requested and can in particular be adjusted by means of an adjustment element (19) such as a sliding or rotary controller.

14. Method according to any of the preceding claims, wherein the intensity of the flavouring is adjusted by means of the amount of steam guided through the flavouring unit (50).

15. Method according to any of the preceding claims, wherein the amount of steam guided through the flavouring unit (50) depends on the flavouring agent (52).

16. Method according to any of the preceding claims, wherein the flavouring unit (50) and/or the flavouring agent (52) used can be identified automatically, e.g. visually or by radio.

17. Method according to any of the preceding claims, wherein radiant heat sources arranged in the cooking chamber (3) are kept at a surface temperature of below 100°C during the flavouring process.

18. Method according to any of the preceding claims, wherein, after the food (2) has been removed, a cleaning program can be started by means of which the cooking chamber (3) is heated in order to neutralise any flavouring agents (52) present in the cooking chamber (3).

## Revendications

1. Procédé de cuisson et d'aromatisation de produit à cuire (2) à l'aide d'une unité d'aromatisation (50), contenant au moins un agent d'aromatisation (52), et d'un appareil de cuisson (1) comprenant un générateur de vapeur (4), de la vapeur (5) pouvant être introduite dans la chambre de cuisson (3) de l'appareil de cuisson (1) par le biais d'au moins une première buse d'entrée de vapeur (6) de l'appareil de cuisson (1), **caractérisé en ce que**
la vapeur (5) générée par le générateur de vapeur (4) est dirigée directement dans l'unité d'aromatisation (50) par la première buse d'entrée de vapeur (6) et reçoit un agent d'aromatisation (52) dans l'unité d'aromatisation (50) puis est amené au produit à cuire (2).

2. Procédé selon la revendication 1, dans lequel l'agent d'aromatisation (52) est dissous d'un support d'arôme (51) par la vapeur (5) et/ou entraîné par la vapeur (5).

3. Procédé selon l'une des revendications précédentes, dans lequel le produit à cuire (2) est d'abord chauffé à une température minimale (71) puis aromatisé.

4. Procédé selon la revendication 3, dans lequel le produit à cuire (2) est chauffé à la température minimale (71) au moins partiellement par une source de chauffage par rayonnement (9) de l'appareil de cuisson (1).

5. Procédé selon l'une des revendications 3 ou 4, dans lequel le produit à cuire (2) est chauffé à la température minimale (71) au moins partiellement par de la vapeur (5) qui s'écoule ou est introduite directement ou indirectement dans l'espace de cuisson (3) sous forme de vapeur pure par le biais d'une deuxième buse d'entrée de vapeur (7).

6. Procédé selon l'une des revendications 3 à 5, dans lequel un chemin d'écoulement à travers la première buse d'entrée de vapeur (6) est coupé ou bloqué pendant le chauffage.

7. Procédé selon la revendication 5, dans lequel un chemin d'écoulement à travers la deuxième buse d'entrée de vapeur (7) est coupé ou bloqué pendant l'aromatisation.

8. Procédé selon la revendication précédente, dans lequel l'aromatisation du produit à cuire (2) est effectuée à des températures d'une surface du produit à cuire (2) inférieures à une température limite (72), ce pour quoi de la vapeur (5) est amenée à travers la première buse d'entrée de vapeur (6), associée à l'unité d'aromatisation (50), à des températures de la surface du produit à cuire (2) inférieures à la température limite (72).

9. Procédé selon la revendication précédente, dans lequel de la vapeur (5) est amenée à travers la première buse d'entrée de vapeur (6), associée à l'unité d'aromatisation (50), seulement après une phase de préchauffage (81).

10. Procédé selon l'une des revendications précédentes, dans lequel un ventilateur (18) de l'appareil de cuisson (1) est utilisé pour distribuer de manière homogène l'arôme dans la chambre de cuisson (3).

11. Procédé selon l'une des revendications précédentes, dans lequel la nature du produit à cuire (2) est demandée ou spécifiée au début d'un processus de cuisson avec aromatisation prévue du produit à cuire (2).

12. Procédé selon la revendication précédente, dans lequel une quantité de vapeur, amenée à travers l'unité d'aromatisation (50), dépend du type de produit à cuire (2).

13. Procédé selon l'une des deux revendications précédentes, dans lequel l'intensité de l'aromatisation est demandée et notamment peut être ajustée par un élément d'ajustement (19), comme par exemple un dispositif d'ajustement rotatif ou coulissant, au début du processus de cuisson.

14. Procédé selon l'une des revendications précédentes, dans lequel l'intensité de l'aromatisation est ajustée par la quantité de vapeur amenée à travers l'unité d'aromatisation (50).

15. Procédé selon l'une des revendications précédentes, dans lequel la quantité de vapeur qui amenée à travers l'unité d'aromatisation (50) dépend de l'agent d'aromatisation (52).

16. Procédé selon l'une des revendications précédentes, dans lequel l'unité d'aromatisation (50) et/ou l'agent d'aromatisation (52) utilisé sont détectés automatiquement par des moyens optiques ou radioélectriques.

17. Procédé selon l'une des revendications précédentes, dans lequel des sources de chauffage par rayonnement, disposées dans la chambre de cuisson (3), sont maintenues à une température de surface inférieure à 100 °C lors de l'aromatisation.

18. Procédé selon l'une des revendications précédentes, dans lequel un programme de nettoyage, permettant de chauffer la chambre de cuisson (3) pour neutraliser l'agent d'aromatisation (52) présent dans la chambre de cuisson (3), peut être lancé après avoir retiré le produit à cuire (2).
